# FASCICULE DE BREVET EUROPEEN

(11) **EP 3 704 320 B1**
(45) Date de publication et mention de la délivrance du brevet: **25.08.2021**
(21) Numéro de dépôt: 18759993.1
(22) Date de dépôt: 18.07.2018
(51) Int. Cl.: E03C 1/122, E03C 1/295

(54) **SIPHON AVEC MISE À L'AIR LIBRE**
BELÜFTETER SIPHON
VENTED SIPHON

(30) Priorité: 02.11.2017 FR 1760311
(43) Date de publication de la demande: 09.09.2020
(73) Titulaire: Wirquin Plastiques, 44470 Carquefou (FR)
(72) Inventeur: BACOUET, Alban, 44980 Sainte Luce sur Loire (FR); LE GUEN, Vincent, 44300 Nantes (FR); LALLEMENT, Frédéric, 44390 Nort sur Erdre (FR); LE ROY, Cédric, 44470 Carquefou (FR); LE BIHAN, Gaël, 44000 Nantes (FR); LE COENT, Daniel, 44470 Carquefou (FR)
(74) Mandataire: Lequien, Philippe
(86) Numéro de dépôt international: PCT/FR2018/051828
(87) Numéro de publication internationale: WO 2019/086772

(56) Documents cités:
- WO-A1-2015/044650
- FR-A- 1 373 089
- FR-A1- 2 402 140
- KR-A- 20130 125 465

## Description

Sur les conduites d'écoulements d'appareils sanitaires, il existe des siphons avec garde d'eau destinée à éviter les remontées d'odeurs.

Lorsque plusieurs évacuations sont raccordées sur une même conduite ou dans le cas d'une pente / longueur d'évacuation importante, il se passe des phénomènes de surpressions / dépressions qui occasionnent lors d'écoulement des désagréments, à savoir des désamorçages (aspiration) ou remontées d'odeurs (surpressions).

Pour remédier à l'un de ces désagréments (désamorçage), des solutions techniques existent, telles la mise à l'air libre de la conduite d'évacuation. Une solution proposée parmi d'autres est la mise à l'air libre de la conduite d'évacuation (mise en place d'un aérateur), ou l'adjonction en aval du siphon d'un aérateur à clapet ou encore la pose d'un siphon en eau pré-équipé d'un système de mise à l'air libre en cas de dépression. Dans les solutions de mise à l'air libre solidaires au siphon (c'est-à-dire en amont du raccordement à la portion de conduite d'évacuation) différents modes existent, à savoir :
- une mise à l'air libre réalisée en aval du siphon (telle que décrit par le document de brevet publié sous le numéro GB2041422) avec un clapet placé sur une excroissance solidaire du corps de siphon, clapet obturant au repos une entrée d'air placée sur la portion aval du siphon. En cas de dépression dans la conduite d'évacuation, le clapet se soulève et permet à l'air de s'introduire dans la conduite d'évacuation. La dépression existante dans la conduite aval est neutralisée par ce dispositif et évite ainsi le désamorçage du siphon lors de l'écoulement.
- une mise à l'air libre réalisée en aval du siphon (telle que décrit par les documents de brevet publiés sous les numéro FR2402140, FR1373089 et US 4212314) avec plus particulièrement un clapet concentrique obturant au repos une entrée d'air. Si dépression il y a dans la conduite d'évacuation, le clapet concentrique se soulève et permet à l'air de s'introduire dans la conduite. Ainsi la dépression existante dans la conduite aval est neutralisée par ce dispositif et évite ainsi le désamorçage du siphon lors de l'écoulement.
- dans le même esprit que la solution précédente, les textes des documents de brevets publiés sous les numéros KR20130125465 et US4524795 évoquent un modèle de siphon avec anti-vide concentrique, une conduite interne permettant la relation avec la conduite aval. Ainsi, la dépression existante dans la conduite aval est neutralisée par ce dispositif et évite ainsi le désamorçage du siphon lors de l'écoulement.
- le document de brevet publié sous le numéro JP2004036114 précise un peu plus la géométrie du clapet annulaire, ce dernier se déformant uniquement par son diamètre intérieur pour laisser passer l'air dans le cas d'une situation de dépression dans la conduite.

Dans les modes techniques de clapets annulaires internes au corps du siphon, lesdits clapets sont de géométries concentriques, de la forme d'un anneau de forme plus ou moins plane.

Dans ces cas, en cas de dépression, c'est l'anneau complet (le clapet) qui peut être amené à se soulever pour laisser passer l'air ou simplement l'une des circonférences qui se déforme pour laisser un passage à l'air.

Pour l'invention proposée, une solution de clapet interne au siphon est illustrée dans la suite du document.

Pour ce faire, la géométrie du clapet est différente des solutions proposées. En effet, afin d'affiner l'ouverture du clapet, celui-ci est de la forme d'un « fer à cheval », c'est-à-dire d'un anneau non continu, un anneau fendu. Il repose sur une portée pour assurer l'étanchéité au repos par rapport à une surpression éventuelle dans la conduite d'évacuation.

La caractéristique principale est la forme du clapet : de forme annulaire non continue, il est possible d'avoir un soulèvement des extrémités du clapet sans avoir un soulèvement complet dudit clapet. La souplesse de la matière permet ainsi une finesse d'ouverture, ainsi qu'un gain matière en fabrication. De même, la portion manquante à l'anneau permet un dégagement vers la liaison avec la conduite d'évacuation.

Il est également possible d'avoir deux portions d'arc de clapet, avec des duretés différentes.

Dans ce cas (non illustré), ce sont deux arcs qui sont montés dans le siphon.

Une autre des caractéristiques particulière est la présence d'une portée légèrement inclinée vers la prise d'air de la canalisation aval. Ainsi, si l'effluent arrive sur le clapet lors d'une surpression dans la canalisation, elle se videra alors naturellement vers la conduite lors de la retombée en pression (cas par exemple lors d'une obstruction, canalisation bouchée)

Une autre caractéristique est d'avoir un passage d'air « latéral », contrairement aux brevets précités dont le passage d'air se fait de manière interne / externe concentrique. En effet, le parcours de l'air vers la canalisation se fait préférentiellement sur les extrémité du clapet, plus particulièrement à l'endroit laissé libre par la non fermeture de l'anneau (le clapet est en forme de « fer à cheval »)

D'autres caractéristiques et avantages de l'invention apparaîtront plus clairement à la lecture de la description suivante d'un mode de réalisation préférentiel de l'invention, donné à titre de simple exemple illustratif et non limitatif, et des dessins parmi lesquels:
- la figure 1 est une vue éclatée de l'ensemble ;
- la figure 2 est une vue de l'ensemble monté ;
- la figure 3 est une vue en coupe de l'ensemble siphon ;
- la figure 4 est une vue de coté sortie ;
- la figure 5 est une vue en perspective du clapet installé sur le corps de siphon ;
- la figure 6 est une vue en perspective du clapet installé sur le corps de siphon en position ouvert ;
- les figures 7, 8, 9, 10 et 12 sont des vues du clapet selon l'invention ;
- la figure 11 est une vue en perspective du dessus du corps de siphon destiné à recevoir le clapet ;
- les figures 13 et 14 sont des vues pour aperçu des entrées d'air ;
- les figures 15 et 16 sont des vues qui illustrent le montage du support de tube sur le corps de siphon.

Tel qu'illustré par les figures 1 à 5, le siphon selon l'invention se décompose comme suit :
- un tube 8 d'entrée par laquelle l'effluent du bac sanitaire s'évacue par l'ouverture 9, le tube constituant un raccordement au bac sanitaire,
- un écrou 7 destiné à être vissé sur un corps de bonde rapporté sur le bac à vidanger,
- un support 6 de tube 8 comportant une portion d'étanchéité 29 guidant ledit tube 8 d'entrée, ce support 6 comportant un ensemble de fonction 18, avec une partie 28 destinée à être clippée sur le corps 1,
- un corps 1 principal intégrant la fonction d'aération, un parcours délimité permettant le cheminement de l'air destiné à annuler la dépression existante dans la conduite d'évacuation.
- un culot 10 à vissage rapide

Plusieurs points sont particuliers dans le corps 1 qui regroupe les entrées d'air 16, la surface 15 sur laquelle vient se positionner le clapet 2, la relation en air formée par le canal 17 et l'orifice 12 avec la sortie 11 du corps 1 du siphon, un tube plongeur 5 définissant la valeur de la garde d'eau, un système de réception en sortie d'un écrou rapide pour raccorder à la conduite d'évacuation, un filetage permettant de raccorder en partie basse du corps 1 le culot 10.

Fonctionnement du système proposé :
Lors de la vidange (voir figure 3), l'effluent s'écoule par l'ouverture 9 du tube 8 d'entrée en partie haute du siphon. Cet effluent passe ensuite par le tube plongeur 5 lié au corps 1 du siphon, s'engouffre dans le culot 10 puis remonte dans le corps 1 pour s'échapper par la sortie 11 du corps 1 vers la conduite d'évacuation non représentée. Dans le cas où la conduite d'évacuation 11 subit en fin d'écoulement un phénomène de dépression, il y a « aspiration » de l'eau dans le culot 10 à concurrence de l'apport d'air qui est permis par l'ouverture du clapet 2 situé en partie haute du corps 1.

En d'autres termes, le clapet est destiné à réguler une admission d'air par les ouvertures 3 et 16 vers la sortie 11 reliée à une conduite d'évacuation.

Le cheminement de l'apport d'air est le suivant :
En sortie 11 du corps 1 se trouve le raccordement à la conduite d'évacuation aval. Lorsqu'en fin d'écoulement une dépression s'installe dans la sortie 11, elle existe également dans la chambre 13 située entre le support 6 du tube 8 et le haut du corps 1. Une ou des entrées d'air 16, 3 se trouvant sur le corps du siphon 1 et sur le support 6 de tube 6 permettent, si le clapet 2 se soulève, à l'air de s'engouffrer dans la chambre 13 puis de migrer via le canal 17 puis l'orifice 12 vers la sortie 11 du corps 1, le canal 17 débouchant dans la chambre 13 entre les deux extrémités 23 du clapet 2. Cela permet à la dépression présente dans la sortie 11 de s'équilibrer face au différentiel de niveau de l'effluent dans le tube plongeur 5. Lorsque la dépression s'annule (le niveau de l'effluent dans la conduite 5 remonte), le clapet 2 reprend sa position basse (retombe) et ré-obture l'entrée d'air 16.

Pour le mouvement du clapet 2, la particularité est d'avoir un clapet 2 de forme annulaire non continue, ou fendu, ce clapet étant destiné à être placé dans la chambre 13 de façon concentrique autour de l'axe vertical d'écoulement de l'effluent dans le tube 8. La forme annulaire fendue forme ainsi un anneau non continu pour constituer deux branches 31 et 32 se terminant par les extrémités 23.

Les deux extrémités 23 du clapet 2 (figure 8) ne sont pas reliées. Elles peuvent donc se soulever indépendamment l'une de l'autre en cas de dépression dans la chambre 13, tel que cela apparaît sur la figure 6.

En se soulevant par les extrémités 23, il est remarquable que l'air passe entre le dessous du clapet et la surface 15, ainsi que par les espaces situés au contour du clapet 2, espaces entre la couronne externe 19 et la paroi centrale 30 délimitant l'ouverture 4. Le clapet 2 n'est pas obligé de se soulever d'un seul tenant, mais peut se soulever localement en extrémité 23 en se courbant, dirigeant ainsi l'air de la chambre 13 vers le canal 17 puis l'orifice 12 débouchant dans la sortie 11

Il est également possible d'avoir deux branches 31, 32 de clapets indépendants. En effet, au lieu avoir seul clapet 2, il est possible d'avoir deux branches 31, 32 faisant unitairement office de clapets, de dureté / souplesse différentes, par exemple, la liaison 33 en figure 9 n'existerait pas laissant les branches 31, 32 indépendantes l'une de l'autre.

Lorsque le niveau d'eau monte dans l'orifice 12, une contre pression s'installe dans la chambre 13, plaquant le clapet 2 sur la surface 15 (figure 11). De fait, la montée de l'effluent se réalise que lentement pour au final établir une surpression dans la chambre 13 générant une étanchéité entre le clapet 2 et les entrées d'air 16 qui empêche l'effluent de refouler vers l'extérieur ambiant.

Pour ce qui est du montage, le support 6 du tube 8 est constitué d'une partie plastique rigide sur laquelle un matériau souple est surmoulé.

La partie centrale constituée par le matériau souple 29 du support 6 est constituée par une ouverture circulaire, qui vient ceinturer le tube 8 d'évacuation. Ce support de tube 8 comporte une partie 28 qui vient se clipper sur les ergots 18 en recouvrement du corps de siphon 1 établissant ainsi une étanchéité sur la couronne externe 19 et la paroi centrale 30. L'étanchéité est réalisée par pression d'une portion souple 34 sur la paroi centrale 30 et d'une partie annulaire souple 27 sur la couronne externe 19 du corps de siphon 1.

En figure 5 est visible le clapet 2, en position de repos s'appliquant sur la surface 15

En figure 6 le clapet 2 est en position levée. Il est visible que les ouvertures - entrées d'air 16 - sont libérées et peuvent laisser passer l'air de l'extérieur vers la chambre 13. Ces ouvertures 16 sont réalisées dans la surface 15. Cette surface 15 est légèrement pentue de manière à ce que s'il y ait de l'effluent sur le clapet 2 au repos, qu'il puisse s'évacuer par le canal 17 d'admission vers l'orifice 12 puis la sortie11.

Un ergot 14 sur la surface 15 permet le bon positionnement - détrompage - du clapet 2.

En figure 7 se présente par une face de dessus le clapet 2, lequel comporte une ouverture 20 dans laquelle vient se loger l'ergot 14 (figure 5). Tel qu'illustré par la figure 9, le clapet 2 comporte un plan 33 avec plus particulièrement une zone présentant un plan 21 en décaissement délimitée dans sa majorité du pourtour par un rebord 22 qui est le prolongement du plan 33 (les rebords 22 et le plan 33 étant ainsi au même niveau). Ce rebord 22 permet, si l'effluent est présent sur le plan 21, de le canaliser vers l'extrémité 23 puis vers le canal 17 prolongé par l'orifice 12 puis vers la sortie 11. Ce cas est possible si la canalisation d'évacuation est bouchée ou limitée en débit par un bouchon l'écoulement se fait mal

En figure 8 se présente le clapet en perspective vue de dessous, sa surface inférieure 25 venant s'appliquer sur la surface 15 en obturant ainsi les ouvertures 16 d'entrées d'air.

Egalement, les deux branches 31, 32 du clapet 2 peuvent être d'épaisseur et forme / géométrie différentes. Ainsi il est possible d'avoir des mouvements d'ampleurs différentes entre les branches 31, 32 du clapet 2 et donc de s'ouvrir différemment pour une même dépression dans la chambre 13. Le soulèvement des branches 31, 32 se réalise par une courbure de la branche, la partie médiane du clapet comprenant l'ouverture 20 dans laquelle vient s'insérer le téton 14 restant sensiblement en contact avec la surface 15

En figure 9 est visible un rajout de matière sur la face inférieure du clapet 2 destiné à alourdir ce dernier. Dans ce cas les deux bulbes 24 visibles sur la figure 10 permettent de venir s'insérer dans les ouvertures 16 pour assurer une meilleure étanchéité entre la surface inférieure 25 du clapet 2 et la surface 15 d'appui du corps de siphon 1.

Une autre manière d'alourdir figure 12, sans modifier la capacité du clapet 2 à se courber est d'ajouter des rabats 26 en extrémité. Ces rabats 26 viennent prendre place dans le canal 17

En figures 13 et 14 apparaissent les passages 3 et 16 qui permettent à l'air de s'introduire dans la chambre 13 du siphon. Sur le corps 1 vient se clipper en la partie 28 du support 6 qui comporte une grande ouverture 3 qui donne accès à l'ouverture 16 située sur le corps 1. Ainsi l'air peut s'introduire dans la chambre 13 lorsque le clapet 2 n'obture plus les entrées d'air 16. Le support 6 comporte un joint surmoulé qui s'applique par pression lors du montage sur la couronne externe 19 et la paroi centrale 30. Ainsi, la chambre 13 n'a de liaison vers l'extérieur ambiant que par les ouvertures 16 et 3.

Les figures 15 et 16 illustrent le mode d'étanchéité entre le support 6 présenté à l'envers (figure 15) et le corps 1. Le support de tubulure possède une géométrie de joint surmoulé, plus précisément en son centre une couronne constitué par le matériau souple 29 qui réalise l'étanchéité entre le tube 8 d'entrée et le support 6, une portion souple 34 du joint surmoulé qui vient en appui sur la paroi centrale 30 du corps 1 et une partie annulaire souple 27 venant en appui sur la couronne externe 19 du corps 1. Ainsi une étanchéité est réalisée entre le support de tubulure 6 et le corps 1. La chambre 13 est normalement étanche vers l'extérieur ambiant du siphon si le clapet 2 est bien appliqué sur les entrées d'air 16.

## Revendications

1. Siphon à garde d'eau et mise à l'air libre pour anti siphonage comportant un raccordement à un bac sanitaire et une sortie (11) à une conduite d'évacuation, un clapet (2) de forme annulaire placé dans une chambre (13) dans le corps (1) du siphon de façon concentrique autour de l'axe vertical d'écoulement de l'effluent dans le tube (8), clapet (2) destiné à réguler une admission d'air par des ouvertures (16), (3) vers la sortie (11) reliée à une conduite d'évacuation,
**caractérisé en ce que** ledit clapet (2) de forme annulaire est fendu de manière à former un anneau non continu pour constituer deux branches (31) et (32) se terminant par des extrémités (23).

2. Siphon selon la revendication 1, **caractérisé en ce que** les branches (31), (32) du clapet (2) se déforment sous l'action d'une dépression dans la chambre (13) de manière à libérer les ouvertures (16) pour l'admission d'air.

3. Siphon selon l'une quelconque des revendications précédentes, **caractérisé en ce que** le clapet (2) comporte un plan (33) ainsi que les branches (31), (32) du clapet (2) comportent un plan (21) en contrebas du plan (33) du clapet (2), ledit plan (21) des branches (31), (32) étant délimité par des rebords (22) de même niveau que le plan (33).

4. Siphon selon la revendication 1, **caractérisé en ce qu'**un canal (17) débouche dans la chambre (13) entre les deux extrémités (23) du clapet (2).

5. Siphon selon la revendication 1, **caractérisé en ce qu'**un support de tubulure (6) est clippé par recouvrement sur le corps (1) du siphon, l'étanchéité se réalisant par pression d'une portion souple (34) sur une paroi centrale (30) et d'une partie annulaire souple (27) sur une couronne externe (19) du corps de siphon (1).

## Patentansprüche

1. Siphon mit Sperrwasser und Entlüftung zum Verhindern eines Siphoneffekts, der einen Anschluss an einen Sanitärbehälter und einen Ausgang (11) zu einer Ablaufleitung, eine Klappe (2) in einer ringförmigen Form, die in einer Kammer (13) in dem Körper (1) des Siphons konzentrisch um die vertikale Abflussachse des Abwassers in das Rohr (8) beinhaltet, wobei die Klappe (2) dazu bestimmt ist, einen Lufteinlass durch Öffnungen (16), (3) hindurch zum Ausgang (11) zu regeln, der an eine Ablaufleitung angeschlossen ist,
**dadurch gekennzeichnet, dass** die Klappe (2) in ringförmiger Form derart geschlitzt ist, um einen nicht kontinuierlichen Ring zu bilden, um zwei Äste (31) und (32) zu schaffen, die in Abschlussstellen (23) enden.

2. Siphon nach Anspruch 1, **dadurch gekennzeichnet, dass** sich die Äste (31), (32) der Klappe (2) unter der Wirkung eines Unterdrucks in der Kammer (13) verformen, um die Öffnungen (16) für den Lufteinlass freizugeben.

3. Siphon nach einem der vorstehenden Ansprüche, **dadurch gekennzeichnet, dass** die Klappe (2) eine Ebene (33) beinhaltet, und auch die Äste (31), (32) der Klappe (2) eine Ebene (21) unterhalb der Ebene (33) der Klappe (2) beinhalten, wobei die Ebene (21) der Äste (31), (32) durch Ränder (22) auf derselben Stufe wie die Ebene (33) begrenzt wird.

4. Siphon nach Anspruch 1, **dadurch gekennzeichnet, dass** ein Kanal (17) zwischen den beiden Abschlussstellen (23) der Klappe (2) in die Kammer (13) mündet.

5. Siphon nach Anspruch 1, **dadurch gekennzeichnet, dass** eine Rohransatzhalterung (6) durch Überdeckung an den Körper (1) des Siphons geclipst wird, wobei die Dichtheit durch Druck eines biegsamen Abschnitts (34) auf einer mittleren Wand (30) und eines biegsamen ringförmigen Teils (27) auf einen äußeren Kranz (19) des Siphonkörpers (1) erzielt wird.

## Claims

1. A siphon with water seal and vent for anti-siphoning including a connection to a sanitary tub and an outlet (11) to a discharge conduit, an annular-shaped valve (2) placed in a chamber (13) in the body (1) of the siphon concentrically about the vertical axis of flow of the effluent in the tube (8), a valve (2) intended to regulate an air intake through openings (16), (3) towards the outlet (11) connected to a discharge conduit, **characterised in that** said annular-shaped valve (2) is split so as to form a non-continuous ring to constitute two branches (31) and (32) terminating in ends (23).

2. The siphon according to claim 1, **characterised in that** the branches (31), (32) of the valve (2) are deformed under the action of a vacuum in the chamber (13) so as to release the openings (16) for the air intake.

3. The siphon according to any one of the preceding claims, **characterised in that** the valve (2) includes a plane (33), as well as the branches (31), (32) of the valve (2) include a plane (21) below the plane (33) of the valve (2), said plane (21) of the branches (31), (32) being delimited by flanges (22) of the same level as the plane (33).

4. The siphon according to claim 1, **characterised in that** a channel (17) opens into the chamber (13) between the two ends (23) of the valve (2).

5. The siphon according to claim 1, **characterised in that** a tubing support (6) is clipped by covering on the body (1) of the siphon, the sealing being carried out by pressing a flexible portion (34) on a central wall (30) and a flexible annular portion (27) on an outer ring (19) of the siphon body (1).
